# DEMANDE DE BREVET EUROPEEN

(11) **EP 4 726 269 A1**
(43) Date de publication de la demande: **15.04.2026**
(21) Numéro de dépôt: 25207889.4
(22) Date de dépôt: 10.10.2025
(51) Int. Cl.: F24D 17/02, F24F 5/00, F24H 4/04, F24H 9/02, F24H 9/1809, F24H 9/00

(54) **DISPOSITIF DE CHAUFFAGE D EAU SANITAIRE**

(30) Priorité: 10.10.2024 FR 2410980
(71) Demandeur: ATLANTIC INDUSTRIE, 85000 La Roche-sur-Yon (FR)
(72) Inventeur: LARDANS, François, 85440 TALMONT-SAINT-HILAIRE (FR); GUIMBRETIERE, Sébastien, 85500 LES HERBIERS (FR); LOUINEAU, Alexandre, 85000 LA ROCHE SUR YON (FR)
(74) Mandataire: Ipsilon

(57) **Abrégé**

Dispositif (1) de chauffage d'eau comportant :
- un ballon (2);
- un module de chauffage (5) comportant une pompe à chaleur (6), comportant un échangeur thermique de chauffage et un deuxième échangeur thermique (7), le deuxième échangeur thermique (7) étant sur un fond (8) et s'étend dans un plan (V) perpendiculaire au fond (8) ;
- un module d'extraction (15) monté sur le fond (8) et créant un flux au travers du deuxième échangeur thermique (7) ;
le module d'extraction (15) comporte un filtre (30) sur le caisson (16) positionné au travers du flux entre l'entrée (22) et le deuxième échangeur thermique (7), le filtre (30) étant amovible par rapport au caisson (16) de manière à permettre le montage et du démontage du filtre (30), le filtre (30) présentant au moins une courbure non nulle lorsque monté sur le caisson (16).

## Description

### Domaine technique

La présente invention concerne le domaine du bâtiment, notamment de l'eau chaude sanitaire. En particulier, l'invention concerne un dispositif de chauffage d'eau sanitaire.

### Technique antérieure

Il existe des dispositifs de chauffage d'eau sanitaire à pompe à chaleur dans lesquels la source froide de pompage est issue d'un flux de ventilation d'un bâtiment. Ils sont ainsi dits « combiné » en ce qu'ils permettent la production d'eau chaude et la ventilation d'un bâtiment.

Etant donné que l'air extrait du bâtiment peut être vicié, par exemple chargé en poussières, en particules grasses ou en humidité, il est connu de filtrer cet air avant son utilisation dans la pompe à chaleur.

Généralement, un échangeur thermique de la pompe à chaleur est monté à la verticale au-dessus du ballon de stockage dans un seau, fermé par un couvercle, ou entre deux coquilles. On place alors généralement le filtre dans la partie basse du seau ou d'une coquille, afin de permettre son extraction et son nettoyage. Ce filtre est monté de manière amovible de sorte qu'il peut être extrait au travers d'une paroi du seau ou d'une coquille. Cette amovibilité permet de réaliser la maintenance du filtre ou du remplacer. Le filtre est généralement de la forme d'une cartouche rigide.

Par ailleurs, la ventilation d'un bâtiment est soumise à des contraintes réglementaires importantes, notamment en termes d'étanchéité, pour assurer une bonne évacuation de l'air vicié.

Dans certains cas, une architecture plus spécifique est utilisée pour enfermer la pompe à chaleur, qui peut faire intervenir une succession de pièces, par exemple par l'utilisation d'un demi-seau et de deux coquilles. Dans ce cas, le nombre de pièce à traverser pour positionner le filtre en partie basse complexifie la mise en place d'une bonne étanchéité.

### Exposé de l'invention

Il existe un besoin de disposer d'un dispositif de chauffage d'eau sanitaire comportant un ballon et une pompe à chaleur comportant un filtre permettant de garantir une bonne étanchéité dans différentes configurations de réception de la pompe à chaleur.

### Résumé de l'invention

La présente invention répond à ce besoin grâce à, selon l'un de ses aspects, dispositif de chauffage d'eau sanitaire comportant :
- un ballon de stockage de l'eau ;
- un module de chauffage de l'eau comportant une pompe à chaleur, la pompe à chaleur comportant un premier échangeur thermique de chauffage de l'eau et un deuxième échangeur thermique , le deuxième échangeur thermique étant positionné sur un fond monté sur une partie supérieure du ballon, le deuxième échangeur thermique s'étendant dans un plan sensiblement perpendiculaire au fond ;
- un module d'extraction d'air d'un bâtiment monté sur le fond et comportant un caisson, une entrée d'air et une sortie d'air, l'entrée d'air étant positionnée sur une surface supérieure du caisson, le module d'extraction étant configuré pour créer un flux d'air au travers du deuxième échangeur thermique,
le module d'extraction comportant un ventilateur ou est configuré pour être raccordé à un ventilateur, le ventilateur étant configuré pour permettre une circulation d'air entre l'entrée et la sortie ;
le module d'extraction comportant un filtre monté sur le caisson et positionné au travers du flux d'air créé par le ventilateur entre l'entrée d'air et l'deuxième échangeur thermique, le filtre étant amovible par rapport au caisson de manière à permettre le montage et le démontage du filtre,
caractérisé en ce que le filtre présente au moins une courbure non nulle lorsque monté sur le caisson.

Fournir un filtre amovible présentant une courbure non nulle permet au filtre de pouvoir se positionner au mieux au travers du flux d'air tout en assurant une bonne étanchéité. Un compris optimal est ainsi trouvé entre une architecture simplifiée du passage de l'air et les performances aérauliques du dispositif.

Le filtre peut comporter une surface filtrante, ladite au moins une courbure non nulle étant formée au niveau de la surface filtrante.

Le filtre peut présenter au moins une courbure non nulle lorsque le filtre est monté sur le caisson de sorte que le filtre définit au moins deux plans distincts tangents à la surface filtrante.

Lesdits au moins deux plans distincts sont notamment tangents à la surface de développement de la surface filtrante.

Lesdits au moins deux plans distincts sont pris sur la surface de développement de la surface filtrante à distance des bords de la surface filtrante.

Par « surface de développement », on entend la surface tridimensionnelle courbe de la surface filtrante.

La surface filtrante peut présenter une forme extérieure générale en S.

La surface filtrante peut présenter, lorsque montée sur le caisson, une pente descendante depuis le centre du caisson vers l'extérieur du caisson.

La surface filtrante est une surface courbe lorsque le filtre est monté sur le caisson, c'est-à-dire que la surface filtrante est n'est pas plane lorsque le filtre est monté sur le caisson.

Lesdits au moins deux plans distincts tangents peuvent former un angle supérieur ou égal à 0,5°, supérieur ou égal à 5°, l'un par rapport à l'autre. Lesdits au moins deux plans distincts tangents peuvent former un angle inférieur ou égal à 90° l'un par rapport à l'autre, notamment inférieur ou égal à 40°.

Le filtre peut être mobile dans un plan sensiblement parallèle au fond de manière à permettre le montage et le démontage du filtre. Le fait que le filtre est mobile dans un plan sensiblement parallèle au fond du caisson permet un positionnement du filtre compatible avec des architectures du dispositif faisant intervenir différentes couches et/ou pièces au niveau du module d'extraction d'air et permettant une étanchéité simple répondant aux normes de ventilation des bâtiments.

De manière alternative, le filtre être mobile dans un plan sensiblement perpendiculaire au fond de manière à permettre le montage et le démontage du filtre

Le ballon peut s'étendre selon un axe principal, notamment vertical.

Le fond peut être une surface sensiblement plane perpendiculaire à l'axe principal du ballon, le deuxième échangeur thermique étant perpendiculaire à cette surface plane. L'entrée d'air peut être perpendiculaire à cette surface plane.

L'entrée d'air peut définir un axe d'entrée d'air, le filtre étant mobile par rapport au caisson dans un plan sensiblement perpendiculaire à l'axe d'entrée d'air. L'orientation du filtre dans un plan sensiblement parallèle au fond du caisson permet de disposer une surface filtrante du filtre face à l'entrée d'air.

De préférence, la surface filtrante présente une première courbure dans un premier plan de coupe et une deuxième courbure dans un deuxième plan de coupe, le premier plan de coupe étant perpendiculaire au deuxième plan de coupe.

De préférence, dans un repère orthonormé ABC dans lequel l'axe A correspond à l'axe d'entrée d'air et l'axe B correspond à un axe d'insertion du filtre sur le caisson, le premier plan de coupe étant parallèle au plan AB et le deuxième plan de coupe étant parallèle au plan AC.

En variante, l'axe A correspond à l'axe principal du ballon et l'axe B correspond à un axe d'insertion du filtre sur le caisson, le premier plan de coupe étant parallèle au plan AB et le deuxième plan de coupe est parallèle au plan AC.

L'axe d'entrée d'air peut être parallèle à l'axe principal du ballon.

Le caisson peut recouvrir le deuxième échangeur thermique. En particulier, le caisson peut former avec le fond une cavité recevant le deuxième échangeur thermique.

Le caisson peut comporter une ouverture au travers de laquelle le filtre est inséré, l'ouverture étant configurée pour permettre le montage et le démontage du filtre.

Le caisson peut comporter une partie supérieure comportant la surface supérieure, l'ouverture étant positionnée dans la partie supérieure du caisson. Cette configuration est particulièrement avantageuse lorsque qu'un demi-seau est positionné au niveau du fond. En effet, dans ce cas, la partie inférieure, opposée à la partie supérieure, comporte une succession de couches qui complexifie une étanchéification d'une ouverture à ce niveau.

Le dispositif peut comporter un demi-seau formant le fond et comportant une paroi périphérique autour du fond, la hauteur de la paroi périphérique perpendiculairement au fond étant inférieure à la hauteur du deuxième échangeur thermique perpendiculairement au fond. En d'autres termes, le demi-seau n'englobe pas la totalité de la hauteur du deuxième échangeur thermique. On peut également parler de seau, ou encore de base.

Le demi-seau peut être disposé à l'intérieur du caisson.

Le caisson peut comporter deux coquilles fixées l'une à l'autre et formant une paroi latérale de caisson et la surface supérieure du caisson. Les deux coquilles forment ainsi, avec le fond, ladite cavité.

Dans un mode de réalisation, le demi-seau est disposé entre les deux coquilles.

Le filtre peut comporter une poignée. La poignée peut s'étendre au niveau de l'ouverture de caisson lorsque le filtre est monté sur le caisson. La poignée du filtre peut être rigide, c'est-à-dire difficilement déformable sans outils par un utilisateur.

Le plan moyen de la poignée pris parallèlement au fond s'étend de préférence à distance du plan moyen de la surface filtrante pris parallèlement au fond.

Le filtre peut comporter une surface filtrante.

La surface filtrante peut être lavable à l'eau, sans dégradation.

La surface filtrante peut comporter un tamis.

Le filtre peut être reliée à un rebord plein entourant au moins partiellement la surface filtrante. Le rebord permet d'apporter une légère rigidité au filtre au niveau de la surface filtrante.

Le caisson peut comporter au moins un, notamment au moins deux, relief de guidage de la surface filtrante configuré pour guider et positionner de manière prédéterminée la surface filtrante lors du montage du filtre. Le rebord plein peut être en contact avec le ou les reliefs de guidage lorsque le filtre en monté.

Ledit au moins un relief de guidage peut être un rail de guidage.

Ledit au moins un relief de guidage peut être configuré pour positionner la surface filtrante dans une position de fonctionnement dans laquelle le flux de la circulation d'air se fait au travers du filtre.

Lorsque le filtre est monté sur le caisson, la surface filtrante peut présenter au moins une courbure non nulle.

Tout ou partie de la surface filtrante peut être configurée pour être déformée élastiquement et/ou plastiquement entre un état de repos, lorsque le filtre est dépourvu de contact avec le caisson, et un état déformé, lorsque le filtre est monté sur le caisson au travers du flux d'air.

Le filtre peut comporter un cadre ou un corps portant la surface filtrante. Dans ce cas, tout ou partie du cadre ou du corps peut être configurée pour être déformée élastiquement et/ou plastiquement entre l'état de repos et l'état déformé.

Ledit au moins un relief de guidage peut être configuré pour déformer élastiquement et/ou plastiquement le filtre lorsque le filtre est monté sur le caisson.

Au moins 50% de la surface filtrante peut être sensiblement plane dans l'état de repos.

La surface filtrante peut comporter au moins une courbure non nulle, notamment plusieurs courbures non nulles, dans l'état déformé. En particulier, le filtre peut présenter une première et une deuxième courbures non nulles respectivement suivant une première et une deuxième directions lorsque le filtre est monté sur le caisson, le filtre définissant au moins deux premiers plans distincts tangents à la surface filtrante pour former ladite première courbure non nulle et au moins deux deuxièmes plans distincts tangents à la surface filtrante pour former ladite deuxième courbure non nulle.

Par « état déformé » on entend un état dans lequel au moins une force externe autre que la gravité déforme ou a déformé le filtre.

Les première et deuxième directions s'étendent le long de la surface filtrante. Les première et deuxième directions sont par exemple perpendiculaires entre elles.

Cette courbure peut permettre d'augmenter la portion de la surface filtrante par laquelle le flux passe, ce qui limite l'encrassement à ce niveau et réduit les intervalles entre deux lavages et/ou remplacement du filtre.

Le caisson peut comporter un relief d'étanchéité configuré pour coopérer avec un bord extérieur de la surface filtrante lorsque le filtre est monté sur le caisson pour limiter le flux d'air passant entre le caisson et le bord extérieur de la surface filtrante.

Une partie supérieure du deuxième échangeur thermique peut être comprise entre l'entrée de flux d'air et le filtre. Dans ce cas, le module d'extraction peut comporter une surface d'obstruction recouvrant ladite partie du deuxième échangeur thermique comprise entre l'entrée de flux d'air et le filtre de manière à empêcher un flux d'air non filtré dans le deuxième échangeur thermique au niveau de la partie supérieure du deuxième échangeur thermique.

La pompe à chaleur du module de chauffage de l'eau peut comprendre un compresseur. Le filtre s'étend de préférence au moins en partie au-dessus du compresseur lorsque le filtre est disposé au travers du flux d'air créé par le ventilateur. Dans une configuration préférée, une première portion du filtre s'étend au-dessus du compresseur et une deuxième portion du filtre s'étend au-delà du compresseur au travers du flux d'air créé par le ventilateur.

Le ballon de stockage peut avoir un volume de stockage d'eau sanitaire compris entre 50 1 et 200 1.

L'invention a encore pour objet, selon un autre de ses aspects, en combinaison avec ce qui précède, un procédé de montage ou de démontage d'un filtre d'un dispositif tel que décrit précédemment, comportant le déplacement du filtre par un utilisateur dans plan sensiblement horizontal.

### Brève description des dessins

L'invention pourra être mieux comprise à la lecture de la description détaillée qui va suivre, d'exemples de mise en œuvre non limitatifs de celle-ci, et à l'examen du dessin annexé, sur lequel
[Fig 1] illustre, en perspective, de manière schématique, un exemple de dispositif selon l'invention,
[Fig 2] illustre, en vue éclatée, de manière schématique, une partie du dispositif de la figure 1,
[Fig 3] illustre une partie du dispositif de la figure 1 dans laquelle une coquille du caisson est retirée, et
[Fig 4] est une vue similaire à la figure 3 illustrant les courbures de la surface filtrante du filtre du dispositif de la figure 1.

### Description détaillée

Dans la suite de la description, les éléments identiques ou de fonctions identiques portent le même signe de référence. A des fins de concision de la présente description, ils ne sont pas décrits en regard de chacune des figures, seules les différences entre les modes de réalisation étant décrites.

Sur les figures, les proportions réelles n'ont pas toujours été respectées, dans un souci de clarté.

On a illustré sur les figures 1 à 4 un exemple de dispositif 1 de chauffage d'eau sanitaire selon l'invention.

Le dispositif 1 comporte un ballon 2 de stockage d'eau sanitaire s'étendant selon un axe principal X vertical. Le ballon 2 a par exemple un volume de stockage de 200 1.

Le ballon 2 comporte ainsi une partie inférieure 3, qui sera à proximité du sol, et une partie supérieure 4, opposée à la partie inférieure 3.

Le dispositif 1 comporte également un module de chauffage de l'eau 5 comportant une pompe à chaleur 6.

La pompe à chaleur 6 comporte un échangeur thermique de chauffage de l'eau (non illustré) qui est, par exemple, disposé à l'intérieur du ballon 2.

La pompe chaleur 6 comporte, en outre, un deuxième échangeur thermique 7 positionné dans un fond 8 d'un demi-seau 9 monté sur la partie supérieure 4 du ballon 2, comme illustré dans la vue éclatée de la figure 2.

Le fond 8 est sensiblement plat et s'étend de préférence dans un plan horizontal H et perpendiculaire à l'axe principal X du ballon 2.

Le deuxième échangeur thermique 7 s'étend lui dans un plan perpendiculaire V au fond 8. Le plan V est ainsi un plan sensiblement vertical V.

Le demi-seau 9 comporte une paroi périphérique 10 autour du fond 8 qui s'étend sensiblement perpendiculairement au fond 8.

La hauteur Hp de la paroi périphérique 10 prise perpendiculairement au fond 8, qui est sensiblement constante, est inférieure, dans cet exemple inférieure de 25%, à la hauteur He du deuxième échangeur thermique 7 prise perpendiculairement au fond 8.

Le dispositif 1 comporte également un module d'extraction d'air 15 d'un bâtiment monté sur le fond 8.

Le module d'extraction d'air 15 comporte un caisson 16, formé de deux coquilles 17 et 18. Le caisson 16 forme, avec le fond 8, une cavité fermée dans lequel le deuxième échangeur thermique 7 s'étend en totalité.

Chacune des coquilles 17 et 18 comporte une surface périphérique 19 et une surface supérieure 20.

Le module d'extraction d'air 15 comporte de plus un ventilateur 21 monté sur le fond 8 permettant un flux d'air entre une entrée d'air 22 et une sortie d'air 23.

L'entrée d'air 22 et la sortie d'air 23 sont positionnées sur la surface supérieure 20 de la coquille 18 du caisson 16. Le module d'extraction d'air 15 est configuré pour que le flux d'air traverse le deuxième thermique 7.

Le module d'extraction d'air 15 peut comporter des raccords de piquage 25 au niveau de l'entrée 22 et de la sortie 23.

Le module d'extraction d'air 15 comporte également un filtre 30 comportant une surface filtrante 31, sous la forme d'un tamis, et une poignée 32.

La surface filtrante 31 est reliée à un rebord plein 350 et des nervures pleines 38, permettant une légère rigidité du cette partie du filtre 30.

Le filtre 30 est monté mobile de manière amovible sur la coquille 17 de manière à que le flux d'air entre l'entrée d'air 22 et le deuxième échangeur thermique 7 passe au travers de la surface filtrante 31, comme notamment illustré sur les figures 3 à 4.

Le filtre 30 est mobile dans un plan sensiblement parallèle au fond 8 de manière à permettre le montage et le démontage du filtre 30.

Le caisson 16 comporte une plaque 35 montée sur la surface supérieure 20 de la coquille 17 qui forme une ouverture 36 au travers de laquelle le filtre 30 peut être inséré pour son montage.

La surface supérieure 20 de la coquille 17 comporte également une fente 37 sur la surface supérieure 20 dans laquelle une pièce de guidage 40 du filtre 30 est insérée.

La pièce de guidage 40 forme une cavité 41 au travers de laquelle le filtre 30 coulisse lors du montage et du démontage.

Cette pièce de guidage 40 permet, lors du montage, d'amener le surface filtrante 31 sur des rails de guidage 42 et 43.

Les rails de guidage 42 et 43 positionnent la surface filtrante 31 dans une position de fonctionnement, illustrée sur les figures 3 à 5, dans laquelle le flux de la circulation d'air se fait au travers du filtre lorsque le filtre 30 en monté.

En particulier, une partie du rebord 350 est en prise dans les rails de guidage 42 et 43.

Les rails de guidages 42 et 43 permettent de déformer élastiquement et/ou plastiquement la surface filtrante 31 par rapport à un état de repos lorsque le filtre 30 est dépourvu de contact avec le caisson, comme notamment illustré sur la figure 2.

Dans l'état de repos, au moins 50% de la surface filtrante 31 est sensiblement plane.

Comme illustré sur la figure 4, le filtre 30 présente plusieurs courbures non nulles lorsque monté sur le caisson 16.

En particulier, le filtre 30 définit au moins deux plans distincts tangents à la surface filtrante 31. Lesdits au moins deux plans distincts sont notamment tangents à la surface de développement de la surface filtrante 31 et sont pris sur la surface de développement de la surface filtrante à distance des bords de la surface filtrante 31.

De préférence, dans un repère orthonormé ABC dans lequel l'axe A correspond à l'axe principal X et l'axe B correspond à un axe d'insertion du filtre 30 sur le caisson 16, la surface filtrante 31 présente une première courbure dans un premier plan de coupe parallèle au plan AB et une deuxième courbure dans un deuxième plan de coupe parallèle au plan AC.

Le filtre 30 définit une première direction L et une deuxième direction T s'étendant le long de la surface filtrante 31. Le filtre 30 présente une première courbure le long de la direction L et une deuxième courbure le long de la deuxième direction T.

Dans cet exemple, la deuxième direction T est perpendiculaire à la première direction L.

Ces courbures de la surface filtrante 31 permettent d'élargir le cône de flux d'air issu de l'entrée 22, ce qui augmente la portion de la surface filtrante 31 au travers de laquelle le flux passe. Ceci limite l'encrassement du filtre 30 et réduit les intervalles entre deux lavages et/ou remplacement du filtre 30.

La coquille 18 peut comporter un relief d'étanchéité, non illustré, configuré pour coopérer avec une partie 50 du rebord 350 non en prise avec les rails de guidages 42 et 43 lorsque le filtre 30 est monté ; pour limiter le flux d'air passant entre le caisson 16 le rebord 350.

De plus, le rail de guidage 42 permet également de former une surface d'obstruction 51 qui recouvre une partie 53 du deuxième échangeur thermique 7 comprise entre l'entrée 22 de flux d'air et le filtre 30 de manière à empêcher un flux d'air non filtré dans le deuxième échangeur thermique 7 au niveau de la partie supérieure 53 du deuxième échangeur thermique 7.

L'invention n'est pas limitée à l'exemple qui vient d'être décrit.

En particulier, le caisson 16 peut être différent, par exemple formé d'une unique coque.

Les courbures de la surface filtrantes peuvent être déférentes de manière à ce que toute tangente de la surface filtrante forme un angle avec un plan horizontal inférieur ou égal à 45°.

## Revendications

1. Dispositif (1) de chauffage d'eau sanitaire comportant :
- un ballon (2) de stockage de l'eau ;
- un module de chauffage de l'eau (5) comportant une pompe à chaleur (6), la pompe à chaleur (6) comportant un premier échangeur thermique de chauffage de l'eau et un deuxième échangeur thermique (7), le deuxième échangeur thermique (7) étant positionné sur un fond (8) monté sur une partie supérieure (4) du ballon (2), le deuxième échangeur thermique(7) s'étendant dans un plan (V) sensiblement perpendiculaire au fond (8) ;
- un module d'extraction d'air (15) d'un bâtiment monté sur le fond (8) et comportant un caisson (16), une entrée (22) d'air et une sortie (23) d'air, l'entrée (22) d'air étant positionnée sur une surface supérieure (20) du caisson (16), le module d'extraction (15) étant configuré pour créer un flux d'air au travers du deuxième échangeur thermique(7),
le module d'extraction (15) comportant un ventilateur (21) ou est configuré pour être raccordé à un ventilateur (21), le ventilateur (21) étant configuré pour permettre une circulation d'air entre l'entrée (22) et la sortie (23) ;
le module d'extraction (15) comportant un filtre (30) monté sur le caisson (16) et positionné au travers du flux d'air créé par le ventilateur (21) entre l'entrée (22) d'air et l'deuxième échangeur thermique (7), le filtre (30) étant amovible par rapport au caisson (16) de manière à permettre le montage et du démontage du filtre (30),
le filtre (30) présentant au moins une courbure non nulle lorsque monté sur le caisson (16) **caractérisé en ce que** le filtre (30) comporte une surface filtrante (31), ladite au moins une courbure non nulle étant formée au niveau de la surface filtrante (31) et **en ce que** le filtre (30) présente au moins une courbure non nulle lorsque le filtre (30) est monté sur le caisson (16) de sorte que le filtre (30) définit au moins deux plans distincts tangents à la surface filtrante (31).

2. Dispositif (1) selon la revendication 1, dans lequel lesdits au moins deux plans distincts tangents forment un angle supérieur ou égal à 0,5° l'un par rapport à l'autre.

3. Dispositif (1) selon la revendication 1, dans lequel lesdits au moins deux plans distincts tangents forment un angle inférieur ou égal à 90° l'un par rapport à l'autre, notamment inférieur ou égal à 40°.

4. Dispositif (1) selon la revendication 2 ou 3, dans lequel le filtre (30) présente une première et une deuxième courbures non nulles respectivement suivant une première et une deuxième directions lorsque le filtre (30) est monté sur le caisson (16), le filtre (30) définissant au moins deux premiers plans distincts tangents à la surface filtrante (31) pour former ladite première courbure non nulle et au moins deux deuxièmes plans distincts tangents à la surface filtrante (31) pour former ladite deuxième courbure non nulle.

5. Dispositif (1) selon l'une quelconque des revendications 1 à 4, le caisson (16) comportant au moins un, notamment au moins deux, relief de guidage (42 ; 43) de la surface filtrante (31) configuré pour guider et positionner de manière prédéterminée la surface filtrante (31) lors du montage du filtre (30).

6. Dispositif (1) selon la revendication 5, dans lequel ledit au moins un relief de guidage (42 ; 43) est configuré pour positionner la surface filtrante (31) dans une position de fonctionnement dans laquelle le flux de la circulation d'air se fait au travers du filtre (30).

7. Dispositif (1) selon l'une quelconque des revendications 1 à 6, dans lequel la surface filtrante (31), est configurée pour être déformée élastiquement et/ou plastiquement entre un état de repos, lorsque le filtre (30) est dépourvu de contact avec le caisson (16), et un état déformé, lorsque le filtre (30) est monté sur le caisson (16) au travers du flux d'air.

8. Dispositif (1) selon l'une quelconque des revendications précédentes, dans lequel une partie supérieure (53) du deuxième échangeur thermique (7) est comprise entre l'entrée (33) de flux d'air et le filtre (30), le module d'extraction comportant une surface d'obstruction (42) recouvrant ladite partie de l'deuxième échangeur thermique (7) comprise entre l'entrée (22) de flux d'air et le filtre (30) de manière à empêcher un flux d'air non filtré dans le deuxième échangeur thermique (7) au niveau de la partie supérieure (53) du deuxième échangeur thermique(7).

9. Dispositif (1) selon l'une quelconque des revendications précédentes, dans lequel le filtre (30) est mobile dans un plan sensiblement parallèle au fond (8) de manière à permettre le montage et le démontage du filtre (30).

10. Dispositif (1) selon l'une quelconque des revendications précédentes, comportant un demi-seau (9) formant le fond et comportant une paroi périphérique (10) autour du fond (8), la hauteur (Hp) de la paroi périphérique (10) perpendiculairement au fond (8) étant inférieure à la hauteur (He) du deuxième échangeur thermique(7) perpendiculairement au fond (8), le caisson (16) comportant deux coquilles (17 ;18) fixées l'une à l'autre et formant une paroi latérale de caisson (16) et la surface supérieure du caisson (16).

11. Dispositif (1) selon l'une quelconque des revendications précédentes, dans lequel la surface filtrante (31) présente une première courbure dans un premier plan de coupe et une deuxième courbure dans un deuxième plan de coupe, le premier plan de coupe étant perpendiculaire au deuxième plan de coupe.

12. Dispositif (1) selon la revendication précédente, dans lequel, dans un repère orthonormé ABC dans lequel l'axe A correspond à un axe principal (X) du ballon (2) et l'axe B correspond à un axe d'insertion du filtre (30) sur le caisson (16), le premier plan de coupe est parallèle au plan AB et le deuxième plan de coupe est parallèle au plan AC.

13. Dispositif (1) selon l'une quelconque des revendications précédentes, dans lequel lesdits au moins deux plans distincts sont pris sur la surface de développement de la surface filtrante (31) à distance des bords de la surface filtrante (31).

14. Dispositif (1) selon l'une quelconque des revendications précédentes, dans lequel la surface filtrante (31) présente, lorsque montée sur le caisson (16), une pente descendante depuis le centre du caisson (16) vers l'extérieur du caisson (16).

15. Dispositif (1) selon l'une quelconque des revendications précédentes, dans lequel le filtre (30) comporte une poignée (32), le plan moyen de la poignée (32) pris parallèlement au fond (8) s'étend à distance du plan moyen de la surface filtrante (31) pris parallèlement au fond (8).
